# EUROPÄISCHE PATENTSCHRIFT

(11) **EP 3 443 863 B1**
(45) Veröffentlichungstag und Bekanntmachung des Hinweises auf die Patenterteilung: **13.10.2021**
(21) Anmeldenummer: 18183925.9
(22) Anmeldetag: 17.07.2018
(51) Int. Cl.: A46B 7/06, A47L 9/04, A47L 9/06, A47L 11/40

(54) **BÜRSTE FÜR EIN SELBSTFAHRENDES BODENREINIGUNSGERÄT**
BRUSH FOR A SELF-PROPELLED SOIL CLEANING DEVICE
BROSSE POUR APPAREIL AUTONOME DE NETTOYAGE DU SOL

(30) Priorität: 15.08.2017 DE 102017118541
(43) Veröffentlichungstag der Anmeldung: 20.02.2019
(73) Patentinhaber: Miele & Cie. KG, 33332 Gütersloh (DE)
(72) Erfinder: Maoro, Carina, 33729 Bielefeld (DE); Baric, Martin, 32051 Herford (DE); Sommer, Tobias, 32278 Kirchlengern (DE)

(56) Entgegenhaltungen:
- EP-A1- 0 299 636
- EP-A1- 3 023 032
- EP-A1- 3 045 098
- WO-A1-2005/074779
- DE-U1- 8 903 911
- JP-A- 2015 091 290
- JP-A- 2015 112 424
- JP-A- 2016 182 300

## Beschreibung

Die Erfindung betrifft eine Bürste für ein selbstfahrendes Bodenbearbeitungsgerät, mit einem Bürstenkern an dem ein Bürstenarm angeordnet ist, wobei in dem Bürstenarm ein Reinigungselement angeordnet ist.

Aus dem Stand der Technik bekannt sind Bürsten für selbstfahrende Bodenbearbeitungsgeräte mit einem Bürstenkern an dem mehrere Bürstenarme inklusive eines Reinigungselementes angeordnet sind. Die Bürstenarme erstrecken sich dabei weitestgehend starr vom Bürstenkern in Richtung der zu reinigenden Bodenfläche. Lediglich die Reinigungselemente, welche an den Bürstenarmen angeordnet sind und welche in direkten Kontakt mit der zu reinigenden Bodenfläche stehen, sind aufgrund ihrer Flexibilität beweglich. Funktion der Bürstenarme ist es, die Flexibilität der Reinigungselemente zu begrenzen, um ein Verknoten der Reinigungselemente, beispielweise an hochflorigen Teppichen, zu verhindern.An den bekannten Bürsten sind maximal drei Bürstenarme angeordnet. Diese Begrenzung ist erforderlich um sicherzustellen, dass ein selbstfahrendes Bodenbearbeitungsgerät mit solchen Bürsten Hindernisse wie Kabel oder hochflorige Teppiche sicher überfahren kann. Problematisch hierbei ist allerdings, dass die bekannten Bürsten aufgrund der geringen Anzahl an Bürstenarmen keine ausreichende Reinigungsleistung aufweisen. In Folge werden Ecken- und Wandbereiche von einem selbstfahrenden Bodenbearbeitungsgerät mit den bekannten Bürsten nur unzureichend gereinigt.

Aus den Druckschriften JP 2015 112424 A, JP 2015 091290 A und JP 2016 182300 A sind Bürsten für selbstfahrende Bodenbearbeitungsgeräte bekannt, welche einen Bürstenkern aufweisen an dem mehrere Bürstenarme inklusive eines Reinigungselementes angeordnet sind. Die Bürstenarme sind dabei so ausgeführt, dass eine vertikale Beweglichkeit des Bürstenarms in Bezug auf die zu bearbeitende Bodenfläche im Reinigungsbetrieb des selbstfahrenden Bodenbearbeitungsgerätes ermöglicht wird. Problematisch hierbei ist, dass die vertikale Beweglichkeit der bekannten Bürstearme nicht ausreichend ist, um Hindernisse wie Kabel, Türschwellen oder hochflorige Teppiche sicher überfahren zu können.

Der Erfindung stellt sich somit das Problem eine verbesserte Bürste für selbstfahrende Bodenbearbeitungsgeräte zur Verfügung zu stellen, welche insbesondere in Bezug auf die Reinigungsleistung und die Überfahreigenschaft verbesserte Resultate erzielt. Erfindungsgemäß wird dieses Problem durch eine Vorrichtung mit den Merkmalen des Patentanspruchs 1 gelöst. Vorteilhafte Ausgestaltungen und Weiterbildungen der Erfindung ergeben sich aus den Unteransprüchen.

Erfindungsgemäß ist der Bürstenarm so ausgebildet, dass eine vertikale Beweglichkeit des Bürstenarms in Bezug auf die zu bearbeitende Bodenfläche im Reinigungsbetrieb des selbstfahrenden Bodenbearbeitungsgerätes ermöglicht wird. Die vertikale Beweglichkeit des Bürstenarms ermöglicht im Reinigungsbetrieb ein Vergrößern und Verkleinern des Abstandes zwischen dem Bürstenarm und der zu bearbeitenden Bodenflächen. Mit anderen Worten kann sich der Bürstenarm im Reinigungsbetrieb durch eine Vertikalbewegung von der zu bearbeitenden Bodenfläche entfernen oder annähern. Im Reinigungsbetrieb wird die Vertikalbewegung des Bürstenarms initiiert von Objekten, welche sich auf der zu bearbeitenden Bodenfläche befinden und in Kontakt mit der Bürste kommen. Überfährt das selbstfahrende Bodenbearbeitungsgerät mit der Bürste ein solches Objekt, überträgt sich ein Kraftmoment über das Reinigungselement auf den Bürstenarm. Infolge dieser Kraftübertragung wird der Bürstenarm vertikal ausgelenkt, sodass sich der vertikale Abstand zwischen dem Bürstenarm und der zu bearbeitenden Bodenfläche vergrößert. Sobald das auslenkende Objekt auf der Bodenfläche überfahren ist erfolgt eine entgegengesetzte Bewegung des Bürstenarms in seine Ausgangsposition. In der Folge verkleinert sich der Abstand zwischen dem Bürstenarm und der zu bearbeitenden Bodenfläche. Die vertikale Bewegung des Bürstenarms ist an dem Ende des Bürstenarms größer, an dem das Reinigungselement am Bürstenarm angeordnet ist. Jeder Bürstenarm welcher an einer erfindungsgemäßen Bürste angeordnet ist, ist unabhängig von den anderen Bürstenarmen an der Bürste beweglich.

Die vertikale Beweglichkeit der Bürstenarme an der Bürste verbessern deren Überfahreigenschaften. Das heißt ein selbstfahrendes Bodenbearbeitungsgerät mit einer erfindungsgemäßen Bürste ist in der Lage Objekte, welche sich auf der zu bearbeitenden Bodenfläche befinden, störungsfrei zu überfahren. Darüber hinaus ermöglichen die verbesserten Überfahreigenschaften der Bürste die Anordnung zusätzlicher Bürstenarme an der Bürste. Auf diese Weise lässt sich die Reinigungsleistung der Bürste steigern ohne das Risiko eines Festfahrens des selbstfahrenden Bodenbearbeitungsgerätes zu erhöhen.

In einer Ausführungsform ist es bevorzugt, dass der Bürstenarm so ausgebildet ist, dass zusätzlich eine horizontale Beweglichkeit des Bürstenarms in Bezug auf die zu bearbeitende Bodenfläche im Reinigungsbetrieb des selbstfahrenden Bodenbearbeitungsgerätes ermöglicht wird. Mit anderen Worten können die Bürstenarme neben einer vertikalen Bewegung eine horizontale Bewegung ausführen. Die vertikale Beweglichkeit der Bürstenarme ist deutlich stärker ausgeprägt als deren horizontale Beweglichkeit. Im Reinigungsbetrieb der Bürste wird eine horizontale Bewegung eines Bürstenarms durch Objekte initiiert, welche sich auf der zu bearbeitenden Fläche befinden und in Kontakt mit der Bürste kommen. Infolge der Auslenkung eines Bürstenarmes durch ein Objekt können sich horizontale und vertikale Bewegungsanteile überlagern. Es kann aber auch zu isoliert vertikalen oder isoliert horizontalen Bewegungen eines Bürstenarms kommen. Die horizontale Bewegung des Bürstenarms ist an dem Ende des Bürstenarms größer, an dem das Reinigungselement am Bürstenarm angeordnet ist. Jeder Bürstenarm welcher an einer erfindungsgemäßen Bürste angeordnet ist, ist unabhängig von den anderen Bürstenarmen an der Bürste beweglich.

Die horizontale Beweglichkeit der Bürstenarme verhindert ein Verkanten der Bürste im Reinigungsbetrieb. Zudem wird hierdurch die Reinigung von besonders verwinkelten Raumgeometrien durch das selbstfahrenden Bodenbearbeitungsgerät verbessert.

Erfindungsgemäss weist der Bürstenarm mindestens eine Einkerbung auf. Die Einkerbungen bewirken eine partielle Reduzierung der Festigkeit der Bürstenarme. Mit anderen Worten wird die Flexibilität der Bürstenarme in eine Bewegungsrichtung erhöht. Die Einkerbungen sind dabei so im Bürstenarm angeordnet, dass sich in Folge der reduzierten Festigkeit die Beweglichkeit der Bürstenarme, insbesondere in vertikaler Richtung, verbessert. Die Einkerbungen ermöglichen eine verbesserte vertikale Beweglichkeit der Bürstenarme im Reinigungsbetrieb der Bürste.

Weiterhin ist es bevorzugt, dass die Einkerbung auf der Seite des Bürstenarms angeordnet ist, welche im Reinigungsbetrieb von der zu bearbeitenden Bodenfläche abgewandt ist. Zudem ist es bevorzugt, dass die Einkerbung auf der Seite des Bürstenarms angeordnet ist, welche im Reinigungsbetrieb der zu bearbeitenden Bodenfläche zugewandt ist. In einer bevorzugten Ausführungsform sind dabei die Einkerbungen auf Ober- und Unterseite des Bürstenarmes versetzt zueinander angeordnet. Das heißt die Einkerbungen auf Ober- und Unterseite des Bürstenarmes sind nicht direkt übereinander angeordnet, sondern weisen einen Versatz zueinander auf.

Bevorzugt ist, dass die Einkerbungen auf dem Bürstenarm annähernd parallel zueinander angeordnet sind. In einer Ausführungsform weisen die Einkerbungen auf dem Bürstenarm unterschiedliche Längen auf.

Bevorzugt ist, dass der Bürstenarm einen ersten Abschnitt aufweist, welcher am Bürstenkern angeordnet ist, und einen zweiten Abschnitt aufweist, welcher zur Aufnahme eines Reinigungselementes geeignet ist, wobei der erste Abschnitt einen geringeren Umfang als der zweite Abschnitt aufweist. Der Umfang des ersten Abschnitts des Bürstenarms reduziert sich durch einen Einschnitt, wobei der Einschnitt auf der Seite des Bürstenarms angeordnet ist, welcher entgegengesetzt zur Drehrichtung der Bürste im Reinigungsbetrieb angeordnet ist. Infolge des reduzierten Umfangs des ersten Abschnitts des Bürstenarms erhöht sich dessen Flexibilität in Bezug auf eine vertikale und horizontale Beweglichkeit. Somit resultiert die Beweglichkeit des Bürstenarms in erster Linie aus einer Beweglichkeit des ersten Abschnittes. Die Anordnung des Einschnittes auf der Seite des Bürstenarms welcher entgegengesetzt zur Drehrichtung der Bürste im Reinigungsbetrieb angeordnet ist, erhöht die horizontale Beweglichkeit des Bürstenarms entgegengesetzt zur Drehrichtung der Bürste. Diese horizontale Beweglichkeit der Bürstenarme verhindert ein Festdrehen der Bürste an Hindernissen, welche sich auf einer zu bearbeitenden Bodenfläche befinden.

Es ist bevorzugt, dass die Einkerbungen am ersten Abschnitt des Bürstenarms angeordnet sind. Somit sind die Einkerbungen auf dem Abschnitt des Bürstenarms angeordnet, welcher in Folge eines geringeren Umfangs eine erhöhte Flexibilität aufweist. Die Einkerbungen bewirken eine zusätzliche Steigerung der Flexibilität dieses ersten Abschnittes. In einer alternativen Ausführungsform ist denkbar, die Einkerbungen sowohl auf dem ersten und zweiten Abschnitt des Bürstenarms anzuordnen. Dies würde die Flexibilität des Bürstenarms zusätzlich steigern. In einer weiteren alternativen Ausführungsform ist es zudem denkbar, die Einkerbungen nur auf dem zweiten Abschnitt des Bürstenarms anzuordnen.

Zudem ist es bevorzugt, dass der Bürstenkern aus einem formstabilen Kunststoff besteht und der Bürstenarm aus einem elastischen Kunststoff besteht. Bevorzugt lässt sich hierbei der Bürstenkern aus einem thermoplastischen Material herstellen und der Bürstenarm aus einem elastomeren Material. Bevorzugt ist die Herstellung einer erfindungsgemäßen Bürste bestehend aus Bürstenkern und Bürstenarm im Zuge eines Zwei-Komponenten-Spritzgussverfahrens.

Die Fertigung des Bürstenarms aus einem elastischen Kunststoff gewährleistet eine ausreichende Beweglichkeit des Bürstenarms sowohl in horizontale als auch vertikale Richtung. Die inhärente Flexibilität eines elastischen Kunststoffes stellt zudem sicher, dass sich der Bürstenarm nach einer Auslenkung durch ein Hindernis aus der zu bearbeitenden Bodenfläche selbstständig in seine Ausgangsposition zurückbewegt. Die Fertigung des Bürstenkerns aus einem formstabilen Kunststoff gewährleistet die erforderliche Grundstabilität der Bürste und eine verlustfreie Übertragung des Drehmoments auf die Bürstenarme.

Es ist zusätzlich bevorzugt, dass das Reinigungselement ein Filamentbüschel ist. Ein Filamentbüschel bezeichnet dabei die Bündelung mehrerer Fasern zu einem Faserbündel. In alternativen Ausführungsformen ist aber auch die Anordnung anderer Reinigungselemente beispielsweise aus Textilelementen denkbar. Funktion der Filamentbüschel ist die möglichst vollständige Mobilisation von Staub- und Schmutzpartikel von der zu bearbeitenden Bodenfläche und deren Transport in Richtung des Saugmundes des selbstfahrenden Bodenbearbeitungsgerätes.

Ein Ausführungsbeispiel der Erfindung ist in den Zeichnungen rein schematisch dargestellt und wird nachfolgend näher beschrieben. Es zeigen:
- Figur 1: Perspektivische Darstellung eines selbstfahrenden Bodenbearbeitungsgerätes mit zwei erfindungsgemäßen Bürsten;
- Figur 2: Perspektivische Darstellung einer Bürste;
- Figur 3: Seitenansicht einer Bürste;
- Figur 4: Perspektivische Darstellung eines Bürstenarms.

Figur 1 zeigt die perspektivische Darstellung eines selbstfahrenden Bodenbearbeitungsgerätes 12 mit zwei erfindungsgemäßen Bürsten 10. Das selbstfahrende Bodenbearbeitungsgerät 12 verfügt über ein Gehäuse 36 auf dessen Unterseite Räder 38 angeordnet sind, mit welchen das selbstfahrenden Bodenbearbeitungsgerät 12 autonom über zu bearbeitende Flächen verfährt. Auf der Unterseite des Gehäuse 36 (nicht dargestellt in Figur 1) ist ein Saugmund angeordnet, mit welchem das selbstfahrende Bodenbearbeitungsgerät 12 Staub- und Schmutzpartikel von der zu reinigenden Bodenfläche aufnimmt. An der Vorderseite des Gehäuses 36 des selbstfahrenden Bodenbearbeitungsgerätes 12 sind zwei erfindungsgemäße Bürsten 10 angeordnet. Die Bürsten 10 sind in Bezug auf die Hauptfahrrichtung des selbstfahrenden Bodenbearbeitungsgerätes 12 vor dessen Saugmund angeordnet.

Die Bürsten 10 überragen den Grundriss des Gehäuses 36 des selbstfahrenden Bodenbearbeitungsgerätes 12 und erfassen dadurch Staub- und Schmutzpartikel insbesondere in Rand- und Eckbereichen der zu reinigenden Bodenfläche. Die von den Bürsten 10 erfassten Staub- und Schmutzpartikel werden dabei in Richtung des Saugmunds unterhalb des Gehäuses 36 des selbstfahrenden Bodenbearbeitungsgerätes 12 gekehrt und anschließend eingesaugt. Dies ermöglich die Reinigung von Flächenbereichen, welche aufgrund der Flächengeometrie vom selbstfahrenden Bodenbearbeitungsgerät 12 nicht unmittelbar überfahren werden können.

Figur 2 zeigt die perspektivische Darstellung einer Bürste 10. Mittig angeordnet ist der Bürstenkern 14 der Bürste 10, welcher Kopplungselemente 40 aufweist, mit dem die Bürste 10 mit einer Bürstenaufnahme eines selbstfahrenden Bodenbearbeitungsgerätes 12 verbindbar ist. Über die Kopplungselemente 40 des Bürstenkerns 14 wird ein Drehmoment von der Bürstenaufnahme des selbstfahrenden Bodenbearbeitungsgerätes 12 auf den Bürstenkern 14 übertragen. Die Drehrichtung 42 der Bürste 10 im Reinigungsbetrieb ist über einen Bewegungspfeil dargestellt. Vom Bürstenkern 14 erstrecken sich radial nach außen mehrere Bürstenarme 16. Dabei weisen diese Bürstenarme 16 einen ersten und einen zweiten Abschnitt 26, 28 auf. Dabei ist der erste Abschnitt 26 am Bürstenkern 14 angeordnet. Der erste Abschnitt 26 des Bürstenarms 16 weist einen geringeren Umfang als der zweite Abschnitt 28 des Bürstenarms 16 auf. Der geringere Umfang des ersten Abschnitts 26 resultiert aus einem Einschnitt 30 auf der Längsseite des Bürstenarms 16, welche entgegengesetzt zur Drehrichtung 42 der Bürste 10 angeordnet ist. Der Einschnitt 30 bewirkt eine erhöhte Flexibilität des Bürstenarms 16 im Bereich des ersten Abschnittes 26.

Auf der Oberseite des ersten Abschnittes 26 des Bürstenarmes 16 sind vier Einkerbungen 20 angeordnet. Die Oberseite 22 ist dabei die Seite des Bürstenarmes 16, welche im Reinigungsbetrieb von der zu bearbeitenden Fläche abgewandt ist. Die Einkerbungen 20 auf dem Bürstenarm 16 weisen unterschiedliche Längen auf, sind aber annähernd parallel zueinander angeordnet. Am Ende der zweiten Abschnitte 28 der Bürstenarme 16 sind in Aufnahmen 44 Filamentbüschel angeordnet. Diese Filamentbüschel setzen sich aus einzelnen Fasern zusammen und befinden sich im Reinigungsbetrieb im Eingriff mit dem zu bearbeitenden Bodenbelag. Die Filamentbüschel der Bürste 10 weisen dabei unterschiedliche Längen auf. Die Bürstenarme 16 der Bürste 10 weisen in Bezug auf ihre geometrische Ausprägung weitestgehend identische Abmessungen auf.

Figur 3 zeigt die Seitenansicht einer Bürste 10. Am Bürstenkern 14 sind umlaufend sechs Bürstenarme 16 angeordnet, welche sich ausgehend vom Bürstenkern 14 nach außen erstrecken. In den Bürstenarmen 16 sind Filamentbüschel 34 angeordnet, wobei die Filamentbüschel 34 unterschiedliche Längen aufweisen. Drei Filamentbüschel 34 weisen eine erste Länge auf und drei Filamentbüschel 34 weisen eine zweite Länge auf, wobei die erste Länge deutlich kürzer als die zweite Länge ist. Die sechs Filamentbüschel 34 mit erster und zweiter Länge sind in alternierender Reihenfolge am Bürstenkern 14 angeordnet.

Figur 4 zeigt die perspektivische Darstellung eines Bürstenarms 16. Der erste Abschnitt 26 des Bürstenarms 16 ist dabei mit einem Ende am Bürstenkern 14 angeordnet. An dem gegenüberliegenden Ende des ersten Abschnitts 26 geht dieser in den zweiten Abschnitt 28 des Bürstenarms 16 über. Im Verlaufe dieses Überganges zwischen dem ersten und zweiten Abschnitt verdickt sich der Bürstenarm 16. Am freien Ende des zweiten Abschnitts 28 ist eine Aufnahme 44 für ein Filamentbüschel 34 angeordnet. Im ersten Abschnitt 26 des Bürstenarms 16 sind auf dessen Ober- und Unterseite Einkerbungen 20 angeordnet. Die Einkerbungen 20 auf Ober- und Unterseite 22, 24 sind dabei versetzt zueinander angeordnet und bewirken eine Steigerung der Flexibilität des Bürstenarms

### Bezugszeichenliste

- 10: Bürste
- 12: Selbstfahrendes Bodenbearbeitungsgerät
- 14: Bürstenkern
- 16: Bürstenarm
- 20: Einkerbung
- 22: Oberseite Bürstenarm
- 24: Unterseite Bürstenarm
- 26: Erster Abschnitt Bürstenarm
- 28: Zweiter Abschnitt Bürstenarm
- 30: Einschnitt
- 32: Seite Bürstenarm
- 34: Filamentbüschel
- 36: Gehäuse
- 38: Räder
- 40: Kopplungselemente
- 42: Drehrichtung
- 44: Aufnahmen

## Patentansprüche

1. Bürste (10) für ein selbstfahrendes Bodenbearbeitungsgerät (12), mit einem Bürstenkern (14) an dem ein Bürstenarm (16) angeordnet ist, wobei in dem Bürstenarm (16) ein Reinigungselement (18) angeordnet ist, wobei der Bürstenarm (16) so ausgebildet ist, dass eine vertikale Beweglichkeit des Bürstenarms (16) in Bezug auf die zu bearbeitende Bodenfläche im Reinigungsbetrieb des selbstfahrenden Bodenbearbeitungsgerätes (12) ermöglicht wird, **dadurch gekennzeichnet, dass** der Bürstenarm (16) mindestens eine Einkerbung (20) aufweist.

2. Bürste (10) nach Anspruch 1,
**dadurch gekennzeichnet,**
**dass** der Bürstenarm (16) so ausgebildet ist, dass zusätzlich eine horizontale Beweglichkeit des Bürstenarms (16) in Bezug auf die zu bearbeitende Bodenfläche im Reinigungsbetrieb des selbstfahrenden Bodenbearbeitungsgerätes (12) ermöglicht wird.

3. Bürste (10) nach einem der vorgehenden Ansprüche,
**dadurch gekennzeichnet,**
**dass** die Einkerbung (20) auf der Seite (22) des Bürstenarms (16) angeordnet ist, welche im Reinigungsbetrieb von der zu bearbeitenden Bodenfläche abgewandt ist.

4. Bürste (10) nach einem der vorgehenden Ansprüche,
**dadurch gekennzeichnet,**
**dass** die Einkerbung (20) auf der Seite (24) des Bürstenarms (16) angeordnet ist, welche im Reinigungsbetrieb der zu bearbeitenden Bodenfläche zugewandt ist.

5. Bürste (10) nach einem der vorgehenden Ansprüche,
**dadurch gekennzeichnet,**
**dass** die Einkerbungen (20) auf dem Bürstenarm (16) annähernd parallel zueinander angeordnet sind.

6. Bürste (10) nach einem der vorgehenden Ansprüche,
**dadurch gekennzeichnet,**
**dass** die Einkerbungen (20) auf dem Bürstenarm (16) unterschiedliche Längen aufweisen.

7. Bürste (10) nach einem der vorhergehenden Ansprüche,
**dadurch gekennzeichnet,**
**dass** der Bürstenarm (16) einen ersten Abschnitt (26) aufweist, welcher am Bürstenkern (14) angeordnet ist, und einen zweiten Abschnitt (28) aufweist, welcher zur Aufnahme eines Reinigungselementes (18) geeignet ist, wobei der erste Abschnitt (26) einen geringeren Umfang (28) als der zweite Abschnitt aufweist.

8. Bürste (10) nach einem der vorgehenden Ansprüche,
**dadurch gekennzeichnet,**
**dass** die Einkerbungen (20) am ersten Abschnitt (26) des Bürstenarms (16) angeordnet sind.

9. Bürste (10) nach einem der vorgehenden Ansprüche,
**dadurch gekennzeichnet,**
**dass** der erste Abschnitt (26) des Bürstenarms (16) einen Einschnitt (30) aufweist, wobei der Einschnitt (30) auf der Seite (32) des Bürstenarms (16) angeordnet ist, welcher entgegengesetzt zur Drehrichtung der Bürste (10) im Reinigungsbetrieb angeordnet ist.

10. Bürste (10) nach einem der vorgehenden Ansprüche,
**dadurch gekennzeichnet,**
**dass** der Bürstenkern (14) aus einem formstabilen Kunststoff besteht und der Bürstenarm (16) aus einem elastischen Kunststoff besteht.

11. Bürste (10) nach einem der vorgehenden Ansprüche,
**dadurch gekennzeichnet,**
**dass** das Reinigungselement (18) ein Filamentbüschel (34) ist.

12. Selbstfahrendes Bodenbearbeitungsgerät (12) mit einer Bürste (10) nach einem der vorhergehenden Ansprüche.

## Claims

1. Brush (10) for a self-propelled floor treatment device (12), comprising a brush core (14) on which a brush arm (16) is arranged, a cleaning element (18) being arranged in the brush arm (16), and the brush arm (16) being designed so that a vertical mobility of the brush arm (16) is made possible in relation to the floor surface to be treated in the cleaning operation of the self-propelled floor treatment device (12), **characterised in that** the brush arm (16) has at least one notch (20).

2. Brush (10) according to claim 1,
**characterised in that**
the brush arm (16) is designed so that, in addition, a horizontal mobility of the brush arm (16) is made possible in relation to the floor surface to be treated in the cleaning operation of the self-propelled floor treatment device (12).

3. Brush (10) according to either of the preceding claims,
**characterised in that**
the notch (20) is arranged on the side (22) of the brush arm (16) which faces away from the floor surface to be treated in the cleaning operation.

4. Brush (10) according to any of the preceding claims,
**characterised in that**
the notch (20) is arranged on the side (24) of the brush arm (16) which faces the floor surface to be treated in the cleaning operation.

5. Brush (10) according to any of the preceding claims,
**characterised in that**
the notches (20) on the brush arm (16) are arranged approximately in parallel with one another.

6. Brush (10) according to any of the preceding claims,
**characterised in that**
the notches (20) on the brush arm (16) have different lengths.

7. Brush (10) according to any of the preceding claims,
**characterised in that**
the brush arm (16) has a first portion (26) which is arranged on the brush core (14), and a second portion (28) which is suitable for receiving a cleaning element (18), the first portion (26) having a smaller circumference (28) than the second portion.

8. Brush (10) according to any of the preceding claims,
**characterised in that**
the notches (20) are arranged on the first portion (26) of the brush arm (16).

9. Brush (10) according to any of the preceding claims,
**characterised in that**
the first portion (26) of the brush arm (16) has an indentation (30), the indentation (30) being arranged on the side (32) of the brush arm (16) which is opposite to the direction of rotation of the brush (10) in the cleaning operation.

10. Brush (10) according to any of the preceding claims,
**characterised in that**
the brush core (14) consists of a dimensionally stable plastics material and the brush arm (16) consists of a resilient plastics material.

11. Brush (10) according to any of the preceding claims,
**characterised in that**
the cleaning element (18) is a filament cluster (34).

12. Self-propelled floor treatment device (12) comprising a brush (10) according to any of the preceding claims.

## Revendications

1. Brosse (10) pour un appareil de traitement du sol automoteur (12), comportant un noyau de brosse (14) sur lequel est disposé un bras de brosse (16), un élément de nettoyage (18) étant disposé dans le bras de brosse (16),
le bras de brosse (16) étant conçu de telle sorte qu'une mobilité verticale du bras de brosse (16) par rapport à la surface de sol à traiter est rendue possible pendant le fonctionnement de nettoyage de l'appareil de traitement du sol automoteur (12), **caractérisée en ce que** le bras de brosse (16) présente au moins une rainure (20).

2. Brosse (10) selon la revendication 1,
**caractérisée en ce**
**que** le bras de brosse (16) est conçu de telle sorte que la mobilité horizontale du bras de brosse (16) par rapport à la surface de sol à traiter est en outre rendue possible pendant le fonctionnement de nettoyage de l'appareil de traitement du sol automoteur (12).

3. Brosse (10) selon l'une des revendications précédentes,
**caractérisée en ce**
**que** la rainure (20) est disposée sur le côté (22) du bras de brosse (16) qui est opposé à la surface de sol à traiter pendant le fonctionnement de nettoyage.

4. Brosse (10) selon l'une des revendications précédentes,
**caractérisée en ce**
**que** la rainure (20) est disposée sur le côté (24) du bras de brosse (16) qui fait face à la surface de sol à traiter pendant le fonctionnement de nettoyage.

5. Brosse (10) selon l'une des revendications précédentes,
**caractérisée en ce**
**que** les rainures (20) sur le bras de brosse (16) sont disposées approximativement parallèlement les unes aux autres.

6. Brosse (10) selon l'une des revendications précédentes,
**caractérisée en ce**
**que** les rainures (20) sur le bras de brosse (16) présentent des longueurs différentes.

7. Brosse (10) selon l'une des revendications précédentes,
**caractérisée en ce**
**que** le bras de brosse (16) présente une première section (26) qui est disposée sur le noyau de brosse (14) et une seconde section (28) qui est adaptée pour recevoir un élément de nettoyage (18), la première section (26) présentant une circonférence (28) plus petite que la seconde section.

8. Brosse (10) selon l'une des revendications précédentes,
**caractérisée en ce**
**que** les rainures (20) sont disposées sur la première section (26) du bras de brosse (16).

9. Brosse (10) selon l'une des revendications précédentes,
**caractérisée en ce**
**que** la première section (26) du bras de brosse (16) présente une encoche (30), l'encoche (30) étant disposée sur le côté (32) du bras de brosse (16) qui est disposé opposé au sens de rotation de la brosse (10) pendant le fonctionnement de nettoyage.

10. Brosse (10) selon l'une des revendications précédentes,
**caractérisée en ce**
**que** le noyau de brosse (14) est constitué d'une matière plastique indéformable et le bras de brosse (16) est constitué d'une matière plastique élastique.

11. Brosse (10) selon l'une des revendications précédentes,
**caractérisée en ce**
**que** l'élément de nettoyage (18) est une touffe de filaments (34).

12. Appareil de traitement du sol automoteur (12) comportant une brosse (10) selon l'une des revendications précédentes.
